# EUROPÄISCHE PATENTSCHRIFT

(11) **EP 0 112 275 B1**
(45) Veröffentlichungstag und Bekanntmachung des Hinweises auf die Patenterteilung: **05.03.1986**
(21) Anmeldenummer: 83730097.9
(22) Anmeldetag: 10.10.1983
(51) Int. Cl.: B41J 3/10

(54) **Nadeldruckkopf für Matrixdrucker**
Needle printing head for a matrix printer
Tête d'impression à aiguilles pour imprimante à matrice de points

(30) Priorität: 22.11.1982 DE 3243477
(43) Veröffentlichungstag der Anmeldung: 27.06.1984
(73) Patentinhaber: MANNESMANN Aktiengesellschaft, 40027 Düsseldorf (DE)
(72) Erfinder: Gugel, Bernd, Dipl.-Ing., D-7900 Ulm-Einsingen (DE); Niebel, Harald, Dipl.-Ing., D-7913 Senden 2 (DE)
(74) Vertreter: Presting, Hans-Joachim, Dipl.-Ing.

## Beschreibung

Die Erfindung betrifft einen Nadeldruckkopf für Matrixdrucker mit einem Spulenträger, der in Abständen verteilte Magnetjoche aufweist, denen jeweils eine ein Magnetjoch Umgebende Elektromagnetspule und ein an einem federnden Element befestigter Magnetanker zugeordnet sind, welcher mit dem hinteren Ende einer Drucknadel verbunden ist, mit deren vorderem Ende Druckpunkte auf einem Aufzeichnungsträger durch selektives Bestromen der Elektromagnetspulen erzeugbar sind, und mit im Kernbereich des Spulenträgers vorgesehenem scheibenförmigem Dauermagnet.

Derartige Nadeldruckköpfe erzielen Druckgeschwindigkeiten, die gleich derjenigen von langsamen Zeilendruckern sind (600 Zeichen je Sekunde) und sind bekanntlich erheblich weniger aufwendig als solche Zeilendrucker. Gegenüber Zeilendruckern sind Nadeldruckköpfe jedoch hinsichtlich der Lebensdauer, die in Millionen Zeichen gemessen wird, unterlegen. Die Bestrebungen gehen daher dahin, die relativ preiswerten Nadeldruckköpfe für Matrixdrucker zu verbessern, um eine höhere Lebensdauer zu erhalten. Andererseits stellt der Nadeldruckkopf für Matrixdrucker durch sein Gewicht ein Objekt dar, das von der Geschwindigkeit Null auf eine konstante Geschwindigkeit beschleunigt und wieder abgebremst werden muß. Zu den Problemen der Lebensdauer eines Nadeldruckkopfes kommen daher noch Antriebs-, d. h. Gewichtsprobleme, die ebenfalls einer Lösung zugeführt werden müssen.

Es ist bekannt (DE-OS 30 40 399), einen Hochgeschwindigkeits-Punktmatrix-Drucker mit den eingangs bezeichneten Merkmalen auszubilden, um Dauerarbeitsgeschwindigkeiten von 800 Zeichen je Sekunde zu erreichen, wobei der bekannte Druckkopf preiswerter herstellbar und leichter sein soll, da er nur etwa ein Drittel so viel Teile aufweist wie andere bekannte Druckköpfe.

Der bekannte Gegenstand ist hierbei ferner dahingehend bezüglich des Magnetkreises so ausgebildet, daß die Polflächen zweier Polschuhe in zueinander senkrechten Ebenen liegen und einander eng benachbart angeordnet sind, daß der Anker mit entsprechenden, zu den Polflächen parallelen Flächen versehen ist, und daß ein Paar gekreuzter Biegeglieder zur Bildung einer Schwenklagerung für den Anker vorgesehen ist und die Schwenkachse etwa in der Ebene der Polfläche des Elektromagneten liegt, wobei dem Anker eine Bewegung entlang einer Bahn aufgezwungen ist, die die Ebene der Polfläche des Elektromagneten schneidet, wodurch der Dauermagnet den Anker in Anlage an der Polfläche des Elektromagneten und mit geringem Abstand von dem Dauermagnet-Polschuh hält.

Ein solches Magnetsystem ist womöglich mit gewissen Vorzügen verbunden, es enthält jedoch gewollt mehrere Luftspalte des Elektromagneten. Außerdem ist die Ausbildung der einzelnen Glieder immer noch sehr aufwendig, wie z. B. die Ausbildung mit gekreuzten Biegegliedern zur Bildung einer Schwenklagerung für den Anker.

Der Erfindung liegt die Aufgabe zugrunde einen noch leichteren Nadeldruckkopf für höhere Geschwindigkeiten verbunden mit einfacherer Herstelltechnik und hohem elektrischem Wirkungsgrad vorzuschlagen.

Die gestellte Aufgabe wird dadurch gelöst, daß der Spulenträger selbst am äußeren Umfang oder Rand Magnetjoche in der Anzahl der Drucknadein bildet, daß die Magnetjoche und die eingesetzten Elektromagnetspulen mit dem in einem Innenraum des Spulenträgers angeordneten, scheibenförmigen Dauermagneten mit ihren jeweiligen Außenseiten eine ebene Fläche bilden, daß eine auf die gemeinsame ebene Fläche aufgesetzte, scheibenförmige, die Elektromagnetspulen überdeckende magnetisierbare Abdeckung vorgesehen ist, und daß der Magnetanker für jeweils eine Drucknadel auf der Abdeckung der Elektromagnetspule gegenüberliegt.

Diese Lösung sichert eine bessere Ausnutzung der Magnetflüsse, sei es derjenigen des Dauermagneten, sei es derjenigen des Elektromagneten. Hierbei sind insbesondere noch die Vorteile der einfacheren Herstelltechnik, der einfacheren Montagetechnik und des leichteren Gewichtes zu nennen.

Die bessere Ausnutzung der magnetischen Flüsse wird insbesondere noch dadurch erzielt, daß in der scheibenförmigen, magnetisierbaren Abdeckung gegenüber dem Magnetanker Unterbrechungen des Magnetflusses in Form von mit nicht magnetisierbarem Werkstoff ausgefüllten Zwischenräumen vorgesehen sind. Die Zwischenräume begrenzen daher Streuflußverluste.

Eine andere Maßnahme, um die Magnetflüsse in gewünschte Bahnen zu lenken, besteht darin, daß die Magnetanker jeweils zumindest die Zwischenräume überdeckend auf der scheibenförmigen Abdeckung angeordnet sind.

Vorteilhafterweise besteht der nicht magnetisierbare Werkstoff in den Zwischenräumen aus Schmelzlot oder Gießharz.

Eine andere Verbesserung der Erfindung ist dadurch gegeben, daß das mit dem Magnetanker verbundene federnde Element unter Biegevorspannung steht. Eine solche Anordnung dient der einfachen Justierbarkeit bei der Montage, bei der die Grundlage für ein einwandfreies Funktionieren der einzelnen Teile geschaffen wird. Hierbei ist auch die Biegevorspannung ein Mittel, ein gleichmäßiges Abschießen der einzelnen Nadeln zu erzielen.

Weitere Vorteile ergeben sich aus dem Aufbau des Nadeldruckkopfes, für den der Spulenträger die Ausgangsbasis bildet. Es wird vorgeschlagen, daß der Spulenträger aus einem durch Formstanzen und abschnittsweisem Biegen hergestellten dünnwandigen Grundkörper besteht, bei dem die Jochschenkel jeweils unter die Bodenfläche abgebogen und zu einem « U mit ungleich langen Jochschenkeln hochgebogen sind, von denen die äußeren die Bodenfläche überragen.

Bei dieser Formgebung entsteht daher ein topfähnlicher Spulenträger, in dessen Innenraum weitere Teile untergebracht werden können.

Ein solcher Spulenträger kann auch für eine nicht kreisförmige Anordnung der Drucknadeln bzw. von Druckhämmern benutzt werden. Hierfür ist dann vorgesehen, daß der Spulenträger, der Dauermagnet bzw. die scheibenförmige Abdeckung jeweils rechteckig oder rund sind.

Montagevorteile ergeben sich ferner daraus, daß das federnde Element, Seitenwände des Magnetankers und eine Drucknadel eine verbundene Einheit bilden.

Eine Vereinfachung gegenüber dem Stand der Technik wird hierbei dadurch erzielt, daß die Seitenwände des Magnetankers aus einem Material von Blechdicke gefertigt sind, das zu einem biegesteifen Querschnitt bei einem dreieckförmigen Grundriß geformt ist.

Der erfindungsgemäße Nadeldruckkopf ist aus ineinander übergehenden Funktionen der leichteren Montage, der zu vermeidenden Streuflüsse bzw. deren Ausnutzung und zu Gewichtsersparnis noch dahingehend ausgebildet, daß der Spulenträger, der Dauermagnet und die scheibenförmige Abdeckung in Bereichen sich aufeinanderliegend berührender ebener Flächen miteinander verbunden sind. Daraus ergibt sich eine besonders kompakte Bauform mit den genannten Funktionsvorzügen.

Ein Ausführungsbeispiel der Erfindung ist in der Zeichnung dargestellt und wird im folgenden näher beschrieben. Es zeigen
Figur 1 eine Seitenansicht des Nadeldruckkopfes, in der ein teilweiser Achsenschnitt enthalten ist,
Figur 2 eine Draufsicht auf den Nadeldruckkopf gemäß Fig. 1, wobei einzelne Partien ebenfalls aufgeschnitten sind.

Der Nadeldruckkopf weist einen Spulenträger 1 auf, der am äußeren Umfang 2 zu Magnetjochen 3 weitergeformt ist, wobei ein solcher etwa schalenförmiger Spulenträger 1 aus weichem Eisenblech durch Ziehen oder Pressen und Stanzen hergestellt werden kann und einen Innenraum 1a bildet. Die Magnetjoche 3 ragen hierbei als etwa rechteckförmige Jochschenkel 3a (Fig. 2) nach oben und sind jeweils von der zugehörigen Elektromagnetspule 4 umgeben. Im Innenraum 1a befindet sich der Dauermagnet 5. Die Stirnflächen 3b und die Stirnfläche 5a liegen auf einer gleichhohen Fläche 6, die durch Abstimmung der Dicke des Dauermagneten 5 geschaffen werden kann. Auf der Fläche 6 befindet sich die magnetisierbare Abdeckung 7, die zusammen mit dem Dauermagneten 5, mit dem Spulenträger 1 und mit dem hinteren Gehäuseteil 8a eine Baueinheit bildet, die mittels der zentralen Schraube 9 verbunden ist. Die Schraube 9 ist über die Isolierhülse 10 magnetisch von dem Dauermagneten 5 und vom Spulenträger 1 getrennt. Um jede Elektromagnetspule 4 entsteht bei fehlender Bestromung der Magnetfluß 11, wobei der Magnetanker 12 in die in Fig. 1 gezeichnete Stellung gezogen wird. An dem Magnetanker 12 ist jeweils die Drucknadel 13 befestigt. Sämtliche Drucknadein 13 sind in einem Mundstück 14 des vorderen Gehäuseteils 8b geführt. Der Magnetanker 12 ist selbst an dem federnden Element 15 befestigt. Das federnde Element 15 befindet sich in der gezeichneten Stellung derart vorgespannt, daß bei Bestromen der Elektromagnetspule 4 das Magnetfeld des Dauermagneten 5 schlagartig aufgehoben wird, so daß die mechanische Kraft des federnden Elementes 15 die Masse des Magnetankers 12 mit derjenigen der Drucknadel 13 gegen den (nicht gezeigten) Aufzeichnungsträger in Richtung 16 schießt, der auf einem Druckwiderlager aufliegt (das Druckwiderlager besteht meist aus einer Druckwalze).

Bei dieser Konstruktion ist jeder Magnetanker 12 aus leichten Seitenwänden 12a und 12b aufgebaut und mit der Magnetplatte 17 verbunden. Das federnde Element 15 ist mit den Schrauben 18a und 18b mit der Magnetplatte 17 verbunden. Außerdem ist das federnde Element 15 an seinem freien Ende hebelförmig mittels der Befestigungsschraube 19 und dem Anpassungsstück 20 auf der Abdeckung 7 festgelegt.

Die Abdeckung 7 ist im Ausführungsbeispiel nicht einteilig, sondern besteht aus der Innenplatte 7a und dem Außenring 7b, die zwischen sich einen Zwischenraum 21 bilden. Dieser Zwischenraum 21 ist mit nicht magnetisierbarem Werkstoff, wie z. B. Schmelzlot, Gießharz, Klebemittel, Keramik oder dgl., ausgefüllt. Die Zwischenräume 21 lassen den magnetischen Fluß in genau bestimmbaren Bahnen ohne nachteilige Streuflüsse fließen.

Der Spulenträger 1 wird durch Formstanzen und darauffolgendem Biegen aus ebenen Blechplatinen hergestellt. Der Spulenträger 1 stellt daher einen wirtschaftlich herstellbaren, leichten Grundkörper 1 dar. Die Jochschenkel 3a sind bis unter die Bodenfläche 1b abgebogen und zu einem « U » mit ungleich langen Schenkeln hochgebogen, von dem die äußeren die Bodenfläche 1 b überragen.

Die Erfindung ist nicht nur auf eine kreisrunde Anordnung der Drucknadeln 13 beschränkt. Die Anordnung der Drucknadeln kann auch in langen. parallelen Reihen erfolgen, so daß die Jochschenkel dann ebenfalls parallele Reihen bilden.

Die Seitenwände 12a, 12b, die Drucknadel 13 und das federnde Element 15 sind jeweils zu einer Einheit vermittels Schrauben, Schweißen oder Löten verbunden. Die Seitenwände 12a, 12b sind außerdem aus einem Material von Blechdicke gefertigt, wobei ein biegesteifer Querschnitt 22 mit einem dreieckförmigen Grundriß 23 gebildet ist.

Eine Baueinheit bilden außerdem der Spulenträger 1, der Dauermagnet 5 und die scheibenförmige Abdeckung 7, die flach aufeinanderliegend zu einer kompakten Einheit verbunden sind.

## Patentansprüche

1. Nadeldruckkopf für Matrixdrucker mit einem Spulenträger (1), der in Abständen verteilte Magnetjoche (3) aufweist, denen jeweils eine ein Magnetjoch umgebende Elektromagnetspule und ein an einem federnden Element (15) befestigter Magnetanker zugeordnet sind, welcher mit dem hinteren Ende einer Drucknadel (13) verbunden ist, mit deren vorderem Ende Druckpunkte auf einem Aufzeichnungsträger durch selektives Bestromen der Elektromagnetspulen erzeugbar sind, und mit im Kernbereich des Spulenträgers vorgesehenem scheibenförmigem Dauermagnet (5), dadurch gekennzeichnet, daß der Spulenträger (1) selbst am äußeren Umfang (2) oder Rand Magnetjoche (3) in der Anzahl der Drucknadeln (13) bildet, daß die Magnetjoche (3) und die eingesetzten Elektromagnetspulen (4) mit dem in einem Innenraum (1a) des Spulenträgers (1) angeordneten, scheibenförmigen Dauermagneten (5) mit ihren jeweiligen Außenseiten eine ebene Fläche (6) bilden, daß eine auf die gemeinsame ebene Fläche (6) aufgesetzte, scheibenförmige, die Elektromagnetspulen (4) überdeckende magnetisierbare Abdeckung (7) vorgesehen ist, und daß der Magnetanker (12) für jeweils eine Drucknadel (13) auf der Abdeckung (7) der Elektromagnetspule (4) gegenüberliegt.

2. Nadeldruckkopf nach Anspruch 1, dadurch gekennzeichnet, daß in der scheibenförmigen, magnetisierbaren Abdeckung (7) gegenüber dem Magnetanker (12) Unterbrechungen des Magnetflusses in Form von mit nicht magnetisierbarem Werkstoff ausgefüllten Zwischenräumen (21) vorgesehen sind.

3. Nadeldruckkopf nach den Ansprüchen 1 und 2, dadurch gekennzeichnet, daß die Magnetanker (12) jeweils zumindest die Zwischenräume (21) überdeckend auf der scheibenförmigen Abdeckung (7) angeordnet sind.

4. Nadeldruckkopf nach den Ansprüchen 1 bis 3, dadurch gekennzeichnet, daß der nichtmagnetisierbare Werkstoff in den Zwischenräumen (21) aus Schmelzlot oder Gießharz besteht.

5. Nadeldruckkopf nach den Ansprüchen 1 bis 4, dadurch gekennzeichnet, daß das mit dem Magnetanker (12) verbundene federnde Element (15) unter Biegevorspannung steht.

6. Nadeldruckkopf nach den Ansprüchen 1 bis 5, dadurch gekennzeichnet, daß der Spulenträger (1) aus einem durch Formstanzen und abschnittsweisem Biegen hergestellten dünnwandigen Grundkörper (1a) besteht, bei dem die Jochschenkel (3a) jeweils unter die Bodenfläche (1b) abgebogen und zu einem « U» mit ungleich langen Jochschenkeln hochgebogen sind, von denen die äußeren die Bodenfläche (1b) überragen.

7. Nadeldruckkopf nach den Ansprüchen 1 bis 6, dadurch gekennzeichnet, daß der Spulenträger (1), der Dauermagnet (5) bzw. die scheibenförmige Abdeckung (7) jeweils rechteckig oder rund sind.

8. Nadeldruckkopf nach einem oder mehreren der Ansprüche 1 bis 7, dadurch gekennzeichnet, daß das federnde Element (15), Seitenwände (12a, 12b) des Magnetankers (12) und eine Drucknadel (13) eine verbundene Einheit bilden.

9. Nadeldruckkopf nach den Ansprüchen 1 bis 8, dadurch gekennzeichnet, daß die Seitenwände (12a, 12b) des Magnetankers (12) aus einem Material von Blechdicke gefertigt sind, das zu einem biegesteifen Querschnitt (22) bei einem dreieckförmigen Grundriß (23) geformt ist.

10. Nadeldruckkopf nach den Ansprüchen 1 bis 9, dadurch gekennzeichnet, daß der Spulenträger (1), der Dauermagnet (5) und die scheibenförmige Abdeckung (7) in Bereichen sich aufeinanderliegend berührender ebener Flächen miteinander verbunden sind.

## Claims

1. Needle print head for matrix printers with a spool carrier (1) which has magnet yokes (3) distributed at intervals, with which there are associated in each case an electro-magnet coil surrounding a magnet yoke, and a magnet armature, attached to a resilient element (15), which is connected with the rear end of a print needle (13), with the anterior end of which impression points are able to be produced on a recording medium by selectively supplying current to the electro-magnet coils, and with a shaped permanent magnet (5) which is provided in the core region of the spool carrier, characterized in that the spool carrier (1) itself on the outer circumference (2) or rim forms magnet yokes (3) in the array of print needles (13), that the magnet yokes (3) and the electro-magnet coils (4) which are used form a plane surface (6) by their respective outer sides with the disc-shaped permanent magnet (5) arranged in the interior (1a) of the spool carrier (1), that a magnetizable covering (7) is provided which is disc-shaped, covers the electro-magnet coils (4) and is placed onto the common plane surface (6), and that the magnet armature (12) for one print needle (13) in each case lies opposite the electromagnet coil (4) on the covering (7).

2. Needle print head according to Claim 1, characterized in that in the disc-shaped, magnetizable covering (7) opposite the magnet armature (12) interruptions to the magnetic flux are provided in the form of intermediate spaces (21) filled with non-magnetizable material.

3. Needle print head according to Claims 1 and 2, characterized in that the magnet armatures (12) are arranged in each case at least covering the intermediate spaces (21) on the disc-shaped covering (7).

4. Needle print head according to Claims 1 to 3, characterized in that the non-magnetizable material in the intermediate spaces (21) consists of melt solder or casting resin.

5. Needle print head according to Claims 1 to 4, characterized in that the resilient element (15), which is connected with the magnet armature (12) is under bending pre-tension.

6. Needle print head according to Claims 1 to 5, characterized in that the spool carrier (1) consists of a thin-walled base body (1a) which is produced by form stamping and bending in sections, in which the yoke shanks (3a) in each case are bent under the base surface (1b) and bent up into a « U with yoke shanks of unequal length, the outer of which project above the base surface (1 b).

7. Needle print head according to Claims 1 to 6, characterized in that the spool carrier (1), the permanent magnet (5) or respectively the disc-shaped covering (7) in each case are rectangular or round.

8. Needle print head according to one or more of Claims 1 to 7, characterized in that the resilient element (15), side walls (12a, 12b) of the magnet armature (12) and a print needle (13) form one connected unit.

9. Needle print head according to Claims 1 to 8, characterized in that the side walls (21 a, 12b) of the magnet armature are manufactured from a material of the thickness of sheet metal, which is formed into a section (22) resistant to bending with a triangular shaped outline (23).

10. Needle print head according to Claims 1 to 9, characterized in that the spool carrier (1), the permanent magnet (5) and the disc-shaped covering (7) are connected with each other in regions of plane surfaces meeting one over the other.

## Revendications

1. Tête d'impression à aiguilles pour imprimante matricielle, avec un support de bobine (1), qui présente des culasses d'électro-aimant (3) réparties à une certaine distance les unes des autres, à chacune desquelles est affectée une bobine d'électro-aimant entourant une culasse et une armature d'électro-aimant fixée à un élément élastique (15), laquelle, en son extrémité arrière, est reliée à une aiguille d'impression (13), par l'intermédiaire de l'extrémité avant de laquelle des points d'impression peuvent être produits sur un support d'enregistrement, par excitation sélective des bobines d'électro-aimant, et avec un aimant permanent (5) en forme de disque prévu dans la zone du noyau du support de bobine, caractérisée en ce que le support de bobine (1) forme lui-même, sur la périphérie extérieure (2) ou sur le bord, des culasses (3) dont le nombre est égal à celui des aiguilles d'impression (13), que les culasses (3) et les bobines d'électroaimant utilisées (4) forment, avec les aimants permanents (5) en forme de disque, disposés dans un espace intérieur (1a) du support de bobine (1), et par leurs côtés extérieurs, une surface plane (6), qu'il est prévu une couverture magnétisable (7), placée sur la surface plane commune (6), en forme de disque, recouvrant les bobines d'électro-aimant (4), et que l'armature (12) est, pour chaque aiguille d'impression (13), placée sur la couverture (7) d'une manière opposée à la bobine d'électro-aimant (4).

2. Tête d'impression à aiguilles selon la revendication 1, caractérisée en ce qu'il est prévu dans la couverture magnétisable (7) en forme de disque, d'une manière opposée à l'armature (12), des interruptions du flux magnétique se présentant sous la forme d'intervalles (21) remplis d'un matériau non-magnétisable.

3. Tête d'impression à aiguilles selon l'une des revendications 1 et 2, caractérisée en ce que les armatures (12) et au moins les intervalles (21), sont chacun disposés de façon à recouvrir la couverture (7) en forme de disque.

4. Tête d'impression à aiguilles selon l'une des revendications 1 à 3, caractérisée en ce que le matériau non-magnétisable dans les intervalles (21) est constitué de métal d'apport ou de résine de coulée.

5. Tête d'impression à aiguilles selon l'une des revendications 1 à 4, caractérisée en ce que l'élément-élastique (15) lié à l'armature (12) est en précontrainte de flexion.

6. Tête d'impression à aiguilles selon l'une des revendications 1 à 5, caractérisée en ce que le support de bobine (1) est constitué d'un corps de base (1a), à mince épaisseur de paroi, réalisé par nervurage et pliage par portions, dans lequel les branches de culasse (3a) sont chacune repliées vers le bas en dessous de la surface inférieure (1 b) et repliées vers le haut pour former un « U _{"}, ayant des branches de longueurs différentes, et dont les branches extérieures dépassent de la surface inférieure (1b).

7. Tête d'impression à aiguilles selon l'une des revendications 1 à 6, caractérisée en ce que le support de bobine (1), l'aimant permanent (5) et la couverture en forme de disque (7) sont chacun circulaires ou rectangulaires.

8. Tête d'impression à aiguilles selon une ou plusieurs des revendications 1 à 7, caractérisée en ce que l'élément élastique (15), les parois latérales (12a, 12b) de l'armature (12) et une aiguille d'impression (13) forment une unité intégrée.

9. Tête d'impression à aiguilles selon les revendications 1 à 8, caractérisée en ce que les parois latérales (12a, 12b) de l'armature (12) sont réalisées en un matériau ayant l'épaisseur d'une tôle, formé de façon à donner une section transversale (22) rigide en flexion pour une projection horizontale triangulaire (23).

10. Tête d'impression à aiguilles selon l'une des revendications 1 à 9, caractérisée en ce que le support de bobine (1), l'aimant permanent (5) et la couverture (7) en forme de disque sont reliés les uns aux autres dans des zones de surfaces planes en contact les unes avec les autres et disposées les unes sur les autres.
